# EUROPÄISCHE PATENTANMELDUNG

(11) **EP 3 075 924 A1**
(43) Veröffentlichungstag der Anmeldung: **05.10.2016**
(21) Anmeldenummer: 15161789.1
(22) Anmeldetag: 30.03.2015
(51) Int. Cl.: E04G 11/50, E04G 17/16, E04C 3/09, E04C 3/07, E04C 3/04

(54) **Querriegel zur Befestigung von Schalungsträgern**

(71) Anmelder: Voestalpine Krems GmbH, 3500 Krems an der Donau (AT)
(72) Erfinder: Glötzl, Stefan, 3491 Strass im Strassertal (AT); Schwarzinger, Michael, 3500 Krems a.d. Donau (AT)
(74) Vertreter: Jell, Friedrich

(57) **Zusammenfassung**

Es wird ein Querriegel (1) zur Befestigung von Schalungsträgern (17) mit einem offenen Hohlprofil (2) gezeigt, das zwei Flansche (4, 5) und zwei zwischen den Flanschen (4, 5) parallel, voneinander beabstandet verlaufende Stege (6) aufweist, wobei die beiden Flansche (4, 5) den Stegen (6) mit ihren Flanschschenkeln (7) seitlich überstehen und davon ein erster Flansch (4) die beiden Stege (6) verbindet und am anderen zweiten Flansch (5) das Hohlprofil (2) die Profilöffnung (8) aufweist. Um den Querriegel (1) konstruktiv einfacher und mechanisch belastbarer zu gestalten, wird vorgeschlagen, dass das aus einem Blechmaterial (3) geformte offene Hohlprofil (2) einteilig und an allen Flanschschenkeln (7) zumindest abschnittsweise als mehrlagiges Blechmaterial (3) ausgebildet ist.

## Beschreibung

Die Erfindung betrifft einen Querriegel zur Befestigung von Schalungsträgern mit einem offenen Hohlprofil, das zwei Flansche und zwei zwischen den Flanschen parallel, voneinander beabstandet verlaufende Stege aufweist, wobei die beiden Flansche den Stegen mit ihren Flanschschenkeln seitlich überstehen und davon ein erster Flansch die beiden Stege verbindet und am anderen zweiten Flansch das Hohlprofil die Profilöffnung aufweist.

Um mehrere Schalungsträger zu befestigen, ist aus dem Stand der Technik ein Querriegel bekannt (DE2260359C3), der aus zwei über mehrere Distanzstücke zusammengeschweißte, Rücken an Rücken angeordnete U-Profile besteht, mit denen ein offenes, I-förmiges Hohlprofil geschaffen wird. Strukturell zeigt dieses Hohlprofil damit zwei Flansche und zwei parallel auf Abstand zwischen den Flanschen verlaufende Stege, denen die Flansche seitlich überstehen. Durch ein unteres Distanzstück zwischen den beiden parallelen Stegen bildet sich über die Profillänge abschnittsweise ein durchgehender Flansch aus, der beide Stege miteinander verbindet. Am gegenüberliegenden Flansch ist das Hohlprofil in Bereichen ohne Distanzstück offen. Trotz einer vergleichsweise hohen Formstabilität derartiger offener Profilformen bedürfen diese einer komplexen Herstellung und sind daher vergleichsweise kostenintensiv. Außerdem weisen derartige Querriegel ein vergleichsweise hohes Gewicht auf.

Des Weiteren ist es aus der EP0274133B1 bekannt, zwei aus einem Blechmaterial geformte symmetrische U-Profile jeweils als Querriegel zu verwenden, die Rücken an Rücken angeordnet und über eine Klammer miteinander verbunden am Schalungsträger befestigt sind, um diesen abzustützen.

Die Erfindung hat sich daher die Aufgabe gestellt, ein I-förmiges, offenes Hohlprofil der eingangs geschilderten Art in der Konstruktion zu vereinfachen und trotzdem eine hohe mechanische Belastbarkeit zu gewährleisten. Zudem soll der Querriegel ein geringes Gewicht aufweisen.

Die Erfindung löst die gestellte Aufgabe dadurch, dass das aus einem Blechmaterial geformte offene Hohlprofil einteilig und an allen Flanschschenkeln zumindest abschnittsweise als mehrlagiges Blechmaterial ausgebildet ist.

Ist das aus einem Blechmaterial geformte offenen Hohlprofil einteilig ausgebildet, kann der Aufwand in der Herstellung des Hohlprofils erheblich verringert werden, was zu einem kostengünstigen und leichten Querriegel führen kann. Beispielsweise ist es so auch denkbar, den Querriegel aus einem flachen Blech oder Bandmaterial durch Rollprofilieren herzustellen bzw. damit als offenes Rollhohlprofil auszubilden. Zudem ist kein Verlust hinsichtlich mechanischer Belastbarkeit am Querriegel in Kauf zu nehmen, wenn das Hohlprofil an allen Flanschschenkeln zumindest abschnittsweise als mehrlagiges Blechmaterial ausgebildet ist. Durch diese Materialerhöhung im Flanschbereich kann nämlich das Widerstandsmoment des offenen Hohlprofils erheblich gesteigert werden - was der Formstabilität des Querriegels förderlich sein und damit dessen Standfestigkeit erhöhen kann. Zudem kann der Querriegel durch die offene Hohlprofilform stapelbar ausgestaltet sein, wodurch sich unter anderem hinsichtlich seiner Lagerung und seines Transports vorteilhaft erweisen kann.

Weisen beide Stege mindestens eine Befestigungsöffnung auf, wobei gegenüberliegende Befestigungsöffnungen fluchtend angeordnet sind, so kann am erfindungsgemäßen einteiligen Querriegel zum Unterschied von mehrteiligen Querriegeln mit Befestigungsöffnungen stets eine ausgerichtete und passgenaue Befestigungsmöglichkeit sichergestellt werden. Durch das Umformen, beispielsweise Rollprofilieren, des aus einem Blechmaterial hergestellten Querriegels kann nämlich sichergestellt sein, dass die - beispielsweise vorher in das Blechmaterial eingebrachten Befestigungsöffnungen - in Flucht bleiben, was ein Ausrichten der Befestigungsöffnungen bei jeder Befestigung, insbesondere von Anbauteilen, an dem Querriegel vermeidbar machen kann. Ein deutlich verringerter Aufwand bei Befestigung oder Demontage in Bezug auf den Querriegel kann sich damit ergeben.

Die Handhabung des Querriegels kann zusätzlich erleichtert werden, wenn die Stege je eine Lochreihe an Befestigungsöffnungen aufweisen, weil dadurch die Freiheitsgrade zur Befestigung von Anbauteilen am Querriegel deutlich erhöht werden können.

Der Flansch mit der Profilöffnung kann erheblich versteift werden, wenn die beiden Flanschschenkel des zweiten Flansches vom jeweiligen Steg ausgehend diesem mit einem Schenkelanschluss seitlich überstehen und von diesem Schenkelanschluss mit einem Schenkelende zum Steg zurücklaufen. Zudem können diese Schenkelenden auch dazu dienen, die Profilöffnung des Hohlprofils auszubilden, um damit eine hohe Formgenauigkeit am offenen Hohlprofil sicherzustellen. Ein formgenauer und mechanisch hochbelastbarer Querriegel kann damit geschaffen werden. Zudem können damit die Stege Auflager für die Schenkelenden ausbilden und damit beim Abtragen von mechanischen Belastungen unterstützend wirken.

Weiter kann sich als besonders vorteilhaft herausstellen, wenn die Schenkelenden in fluchtender Verlängerung zu den Innenseiten der jeweiligen enden. Zudem erlaubt das Ende der Schenkelenden in fluchtender Verlängerung der Stege eine unkomplizierte Handhabung des Querriegels - beispielsweise in der Zugänglichkeit dessen Innenseite für Befestigungs- bzw. Montagezwecke.

Liegen die Schenkelenden am jeweiligen Schenkelanschluss zumindest bereichsweise auf, so kann der Schenkelanschluss eine feste Auflage für die Schenkelenden bieten und damit beim Aufnehmen von mechanischen Belastungen unterstützend wirken. Ein äußerst formstabiler und standfester Querriegel kann damit geschaffen werden.

Liegen die Schenkelenden unter Vorspannung am Schenkelanschluss auf, so kann die Formgenauigkeit des Querriegels verbessert werden - dies auch bei Torsionsbelastungen auf den Querriegel, da die Vorspannung einem Aufwölben des mehrlagigen Flansches entgegenwirkt.

Eine hinsichtlich mechanischer Belastbarkeit vorteilhafte Ausgestaltung des zweiten Flansches kann sich ergeben, wenn die Flanschschenkel im Verlauf einer geschlossenen Schenkelhohlprofilform folgend den jeweiligen Stegen seitlich abstehen. Die Standfestigkeit des Querriegels kann damit weiter erhöht werden.

Ist die Schenkelhohlprofilform im Querschnitt kastenförmig ausgebildet, so kann eine besonders standfeste Profilform geschaffen werden. Zudem können durch die Ausbildung einer Hinterscheidung im Flanschschenkel Anbauteile, wie etwa Schalungsträger, einfach und standfest mit dem Querriegel verbunden werden.

Einfache Montageverhältnisse können sich weiter ergeben, wenn der erste Flansch mittig zur Profilöffnung eine Montageöffnung aufweist.

Besonders kann sich der erfindungsgemäße Querriegel in einer Betonschalung auszeichnen, wobei die Betonschalung mehrere Schalungsträger mit wenigstens einem quer zu den Schalungsträgern verlaufenden und diese Schalungsträger befestigenden Querriegel aufweist. Eine besonders einfach handzuhabende und standfeste Betonschalung kann so ermöglicht werden.

In den Figuren ist beispielsweise der Erfindungsgegenstand anhand einer Ausführungsvariante näher dargestellt. Es zeigen
- Fig. 1: eine Querschnittansicht des erfindungsgemäßen Querriegels,
- Fig. 2: eine Seitenansicht des Querriegels nach Fig. 1 mit einer aufgerissenen Detailansicht und mit Schalungsträger und
- Fig. 3: eine Draufsicht auf den Querriegel mit einer aufgerissenen Detailansicht.

Gemäß Fig. 1 ist die Querschnittsansicht eines Querriegels 1 dargestellt. Der Querriegel 1 weist dabei ein einteiliges, I-förmiges, offenes Hohlprofil 2 aus einem Blechmaterial 3 auf. Das offene Hohlprofil 2 zeigt an seinem unteren Ende einen ersten Flansch 4 und an seinem oberen Ende einen zweiten Flansch 5. Der erste Flansch 4 und zweite Flansch 5 sind jeweils über zwei parallele, voneinander beabstandet verlaufende Stege 6 verbunden, die verlaufen, wobei die Flanschschenkel 7 der beiden Flansche 4, 5 den Stegen 6 seitlich überstehen.

Der erste Flansch 4 verbindet die beiden Stege 6, während am zweiten Flansch 5 das Hohlprofil 2 die Profilöffnung 8 aufweist - das Hohlprofil 2 am zweiten Flansch 5 also offen ist.

Erfindungsgemäß ist das offene Hohlprofil 2 einteilig ausgeführt, indem dieses aus einem Blechmaterial 3 geformt wird. Dies führt zu einer kostengünstigen Herstellung, beispielsweise durch Rollprofilieren aus einem Metallband oder -blech - außerdem erhöht die mechanische Belastbarkeit des offenen Hohlprofils 2 erheblich.

Des Weiteren ist das Hohlprofil 2 an allen Flanschschenkeln 7 zumindest abschnittsweise als mehrlagiges Blechmaterial 3 ausgebildet. Im Speziellen ist hierbei das Schenkelende 10 zurückgebogen und liegt auf dem Schenkelanschluss 9 auf. An der von den Stegen 6 beabstandeten Seite der Flanschschenkel 7 sind die einzelnen Lagen des mehrlagigen Hohlprofils 2 hingegen nicht miteinander in Kontakt. Diese Materialverdopplung kann insbesondere die Widerstandsfähigkeit des Hohlprofils 2 und damit des Querriegels 1 erhöhen.

Fig. 2 zeigt eine Seitenansicht des erfindungsgemäßen Querriegels 1 - mit dem ersten Flansch 4 und dem zweiten Flansch 5, insbesondere die jeweiligen Flanschschenkel 7, welche Flansche 4, 5 durch den Steg 6 verbunden sind. Der Detailausschnitt in Fig. 2 zeigt eine abgerissene Schnittansicht durch einen Flanschschenkel 7 des zweiten Flansches 5.

Fig. 3 ist eine Draufsicht auf den Querriegel 1. Der Detailausschnitt zeigt hierbei ebenfalls eine abgerissene Schnittansicht durch einen Flanschschenkel 7 des zweiten Flansches 5.

Wie in Fig. 1 und 2 dargestellt, weisen die beiden Stege 6 mehrere Befestigungsöffnungen 11 auf, wobei sich die Befestigungsöffnungen 11 der beiden Stege 6 gegenüberliegen und fluchtend angeordnet sind. Die Befestigungsöffnungen 11 in beiden Stegen 6 liegen deckungsgleich hintereinander. Somit können Befestigungsmittel wie etwa Gewindestangen durch die Befestigungsöffnungen 11 beider Stege 6 ohne Versatz gesteckt werden, wodurch sich einfache Befestigungsbedingungen für den Querriegel ergeben können.
Gemäß Fig. 2 ist weiter gezeigt, dass die Stege 6 jeweils eine Lochreihe 12 an fluchtend angeordneten Befestigungsöffnungen 11 aufweisen. Es wird im Allgemeinen festgehalten, dass die Stege 6 aber auch mehrere Lochreihen 12 von Befestigungsöffnungen 11 aufweisen können.

In Fig. 1 ist erkennbar, dass die Flanschschenkel 7 des zweiten Flansches 5 mit einem Schenkelanschluss 9 an den jeweiligen Steg 6 anschließen und diesem seitlich überstehen. Dem Schenkelanschluss 9 folgt wiederum jeweils ein Schenkelende 10 an, welches in Richtung des Stegs 6 zurückläuft. Dadurch bildet das Schenkelende 10 die Profilöffnung 8 des Hohlprofils 2 aus. Die Schenkelenden 10 enden hierbei jeweils in fluchtender Verlängerung der Innenseite 13 des jeweiligen Stegs 6. Weiter liegen die Schenkelenden 10 auf den Schenkelanschlüssen 9 bereichsweise auf, und bilden damit die Auflagefläche 14 aus. Diese Auflage der Schenkelenden 10 auf den Schenkelanschlüssen 9 kann insbesondere unter Vorspannung erfolgen, wodurch einem ungewollten Aufbiegen der Schenkelenden 10 vorgebeugt werden kann. Das Profilblech 3 verläuft im Bereich der von den Stegen 6 abstehenden Flanschschenkel 7 als geschlossenes Schenkelhohlprofil 15, welches zur Verbesserung der Stabilität insbesondere im Querschnitt kastenförmig ausgebildet ist.

Wie den Figuren 1 entnommen werden kann, weist der erste Flansch 4 mittig zur Profilöffnung 8 eine Montageöffnung 16 - Fig. 3 zeigt, dass mehrere dieser Montageöffnungen 16 ebenfalls eine Lochreihe ausbilden. Dadurch kann der Querriegel 1 einfach handhabbar montiert werden.

Insbesondere kann sich der Querriegel 1 als Teil einer Betonschalung auszeichnen, wobei der Querriegel 1 zur Befestigung von mehreren, quer zum Querriegel verlaufenden Schalungsträgern 17 dient, was nur in der Figur 2 andeutungsweise dargestellt wurde. Insbesondere kann die Befestigung der Schalungsträger 17 mittels des zweiten Flansches 5 erfolgen.

## Patentansprüche

1. Querriegel zur Befestigung von Schalungsträgern (17) mit einem offenen Hohlprofil (2), das zwei Flansche (4, 5) und zwei zwischen den Flanschen (4, 5) parallel, voneinander beabstandet verlaufende Stege (6) aufweist, wobei die beiden Flansche (4, 5) den Stegen (6) mit ihren Flanschschenkeln (7) seitlich überstehen und davon ein erster Flansch (4) die beiden Stege (6) verbindet und am anderen zweiten Flansch (5) das Hohlprofil (2) die Profilöffnung (8) aufweist, **dadurch gekennzeichnet, dass** das aus einem Blechmaterial (3) geformte offene Hohlprofil (2) einteilig und an allen Flanschschenkeln (7) zumindest abschnittsweise als mehrlagiges Blechmaterial (3) ausgebildet ist.

2. Querriegel nach Anspruch 1, **dadurch gekennzeichnet, dass** beide Stege (6) mindestens eine Befestigungsöffnung (11) aufweisen, wobei gegenüberliegende Befestigungsöffnungen (11) fluchtend angeordnet sind.

3. Querriegel nach Anspruch 2, **dadurch gekennzeichnet, dass** die Stege (6) je eine Lochreihe (12) an Befestigungsöffnungen (11) aufweisen.

4. Querriegel nach Anspruch 1, 2 oder 3, **dadurch gekennzeichnet, dass** die beiden Flanschschenkel (7) des zweiten Flansches (5) vom jeweiligen Steg (6) ausgehend diesem mit einem Schenkelanschluss (9) seitlich überstehen, von diesem Schenkelanschluss (9) mit einem Schenkelende (10) zum Steg (6) zurücklaufen und damit die Profilöffnung (8) des Hohlprofils (2) ausbilden.

5. Querriegel nach Anspruch 4, **dadurch gekennzeichnet, dass** die Schenkelenden (10) in fluchtender Verlängerung zu den Innenseiten der jeweiligen Stege (6) enden.

6. Querriegel nach Anspruch 4 oder 5, **dadurch gekennzeichnet, dass** die Schenkelenden (10) am jeweiligen Schenkelanschluss (9) zumindest bereichsweise aufliegen.

7. Querriegel nach Anspruch 6, **dadurch gekennzeichnet, dass** die Schenkelenden (10) unter Vorspannung am Schenkelanschluss (9) aufliegen.

8. Querriegel nach einem der Ansprüche 1 bis 7, **dadurch gekennzeichnet, dass** die Flanschschenkel (7) im Verlauf einer geschlossenen Schenkelhohlprofilform (15) folgend den jeweiligen Stegen (6) seitlich abstehen.

9. Querriegel nach Anspruch 8, **dadurch gekennzeichnet, dass** die Schenkelhohlprofilform (15) im Querschnitt kastenförmig ausgebildet ist.

10. Querriegel nach einem der Ansprüche 1 bis 9, **dadurch gekennzeichnet, dass** der erste Flansch (4) mittig zur Profilöffnung (8) eine Montageöffnung (16) aufweist.

11. Betonschalung mit mehreren Schalungsträgern (17) und mit wenigstens einem quer zu den Schalungsträgern (17) verlaufenden und diese Schalungsträgern (17) befestigenden Querriegel (1) nach einem der Ansprüche 1 bis 10.
